# EUROPÄISCHE PATENTSCHRIFT

(11) **EP 0 252 344 B1**
(45) Veröffentlichungstag und Bekanntmachung des Hinweises auf die Patenterteilung: **19.06.1991**
(21) Anmeldenummer: 87108722.7
(22) Anmeldetag: 16.06.1987
(51) Int. Cl.: H01H 50/60

(54) **Elektromagnetisches Relais**
Electromagnetic relay
Relais électromagnétique

(30) Priorität: 23.06.1986 DE 3620937
(43) Veröffentlichungstag der Anmeldung: 13.01.1988
(73) Patentinhaber: SIEMENS AKTIENGESELLSCHAFT, 80333 München (DE)
(72) Erfinder: Mitschik, Herbert, Dipl.-Ing. (FH), D-8192 Geretsried (DE)

(56) Entgegenhaltungen:
- DE-A- 3 437 544
- FR-A- 769 391

## Beschreibung

Die Erfindung betrifft ein elektromagnetisches Relais mit einer von einem Kern durchsetzten, mit ihrer Achse parallel zu einer Grundebene angeordneten Spule, einem parallel zur Spulenachse neben der Wicklung angeordneten Joch, mit einem flachen Anker, der an dem freien Jochende gelagert ist und mit dem freien Kernende einen Arbeitsluftspalt bildet und mit einer stirnseitig an der der Spule entgegengesetzten Seite des Ankers angeordneten Kontaktanordnung mit mindestens einem feststehenden Gegenkontaktelement und einer mit dem Anker in Wirkverbindung stehenden Kontaktfeder, deren Anschlußelemente in einem Grundkörper verankert sind.

Aus der DE-A-3437544 ist ein elektromagnetisches Relais bekannt, bei dem ein Grundkörper aus Isolierstoff vorgesehen, ist der sowohl ein Magnetsystem als auch kontaktelemente trägt. Der Grundkörper ist durch Umspritzen der bewickelten Spule gebildet, wodurch eine sichere Isolierung zwischen der Spulenwicklung und den Kontaktelementen geschaffen wird.

Aufgabe der Erfindung ist es, ein Relais der eingangs genannten Art so weiterzubilden, daß die Kontaktfeder eine möglichst kleine Federrate erhalten kann, jedoch die Breite des Relaisaufbaus nicht vergrößert.

Erfindungsgemäß wird diese Aufgabe dadurch gelöst, daß die Kontaktfeder im Bereich der einen, der Ankerlagerung benachbarten Seite des Grundkörpers verankert ist, sich mit einem ersten Schenkel im wesentlichen über die gesamte Breite des Relaisinnenraums erstreckt und im Bereich der entgegengesetzten Seite des Grundkörpers mit dem freien Ankerende gekoppelt ist, daß die Kontaktstellen in der Nähe der zweiten Seite des Grundkörpers liegen und daß ein zweiter Schenkel der Kontaktfeder U-förmig vom freien Ankerende zur Kontaktstelle verläuft.

Durch die Befestigung des ersten Federschenkels an der einen Längsseite des Relais und ihre Ankoppelung an den Anker an der gegenüberliegenden Längsseite wird die zur Verfügung stehende Breite des Relais für die Feder voll ausgenutzt, wobei mit dem U-förmig angesetzten zweiten Federschenkel die Ankerbewegung zu der Kontaktstelle übertragen wird. Die Feder erhält also mit ihrem L-förmigen oder Z-förmigen ersten Federabschnitt und dem daran angesetzten U-förmigen zweiten Federabschnitt insgesamt eine Y-Form, die den zur Verfügung stehenden Kontaktraum optimal ausnutzt, um bei geringstem Platzbedarf eine möglichst geringe Federrate zu erreichen, andererseits aber auch die erforderlichen Kriech- und Luftstrecken zwischen der Kontaktstelle und dem Anker des Relais für das Schalten von Starkstrom bzw. von hohen Spannungen zu gewährleisten. Durch den U-förmigen zweiten Federschenkel wird die Kontaktstelle aus der Lagerebene des Ankers heraus verlegt, so daß sich eine verhältnismäßig große Reibung zur Selbstreinigung und Prelldämpfung der Kontakte ergibt.

Der erste und der zweite Schenkel der Kontaktfeder können beispielsweise einstückig aus einem Federmaterial mit gleichbleibender Dicke gebogen werden. Da für den U-förmigen zweiten Federschenkel eine größere Federrate als für den ersten Schenkel erwünscht ist, kann dieser zweite Federschenkel beispielsweise durch Sicken oder ähnliche Ausformungen etwas versteift werden.

Andererseits wäre es aber auch möglich, die beiden Federschenkel aus unterschiedlichem Blattfedermaterial vorzufertigen und miteinander durch Schweißen oder ähnliche Maßnahmen zu verbinden. Dabei können die beiden Federschenkel entweder aus unterschiedlichem Material mit unterschiedlichen Federeigenschaften oder auch aus Federblechen mit unterschiedlicher Dicke hergestellt werden. So ist es auch möglich, den zweiten Federschenkel im Querschnitt so auszulegen, daß er die (durch den Schaltlichtbogen) entstehende Wärme vom Kontakt gut ableitet; diese Wärme kann vom zweiten Federschenkel teilweise zum Anker abgeleitet werden, so daß der erste Federschenkel thermisch nicht belastet wird.

Die Erfindung wird nachfolgend an einem Ausführungsbeispiel anhand der Zeichnung näher erläutert. Es zeigen
Fig. 1 ein erfindungsgemäß gestaltetes Relais in einer Seitenansicht, wobei das Gehäuse teilweise aufgeschnitten ist,
Fig. 2 eine Draufsicht auf das Relais von Fig. 1 mit aufgeschnittener Gehäusekappe.

Das in den Fig. 1 und 2 dargestellte Relais besitzt ein Gehäuse, bestehend aus einem Sockel 1 und einer Kappe 2, in welcher ein Spulenkörper 3 mit Wicklung 4 und einem winkelförmigen Joch 5 angeordnet sind. Ein Spulenkern 6 ist einerseits an das Joch 5 angekoppelt und besitzt an seinem anderen Ende eine Polplatte 7, welche mit einem plattenförmigen Anker 8 einen Arbeitsluftspalt bildet. Dieser Anker 8 ist am freien Ende des Joches 5 gelagert, wobei eine auf das Joch aufgesetzte Lagerplatte 9 mit dem Joch eine Lagerkerbe bildet. Die Lagerplatte 9 ist mit seitlich angeformten Rastlappen 9a an Nasen 5a des Joches eingehängt. Am freien Ende der aus ferromagnetischem Federmaterial bestehenden Lagerplatte 9 ist eine Lagerfeder 10 angeformt, welche mit einem nach oben gebogenen Federabschnitt 10a in eine Kerbe 11 des Ankers eingreift und diesen in die Lagerung drückt.

Die Breite des Relais wird durch den Durchmesser der Spule 3, 4 und die Dicke des Joches 5 bestimmt, welche nebeneinander liegend die gesamte Breite zwischen den beiden Seitenwänden der Gehäusekappe 2 einnehmen. Stirnseitig vor der Polplatte 7 und dem Anker 8 ist ein Kontaktraum 12 vorgesehen, in welchem zwei Gegenkontaktelemente 13 und 14 sowie ein Anschlußelement 15 für eine Mittel-Kontaktfeder 16 angeordnet und im Sockel, beispielsweise durch Steckbefestigung, verankert sind. Diese Mittelkontaktfeder besteht aus zwei Federschenkeln, einem im wesentlichen langgestreckten und an den Enden Z-förmig abgebogenen ersten Federschenkel 16a sowie einem im wesentlichen U-förmig geformten zweiten Federschenkel 16b. Das Anschlußelement 15 für die Kontaktfeder ist so weit wie möglich an die eine Seitenwand 2a der Kappe 2 gerückt und im Sockel 1 etwa parallel zu dieser Seitenwand angeordnet. Der Federabschnitt 16a ist mit einem abgebogenen Befestigungsabschnitt 16c an der Außenseite des Anschlußelementes 15 befestigt, so daß von diesem Befestigungsabschnitt 16c bis zum freien Ankerende mit dem Mitnehmerzahn 17 eine möglichst große Federlänge entsteht. Damit wird die Breite des Relais weitgehend für die Kontaktfeder ausgenutzt. Das Ende 16d des Federschenkels 16a ist in der Nähe des freien Ankerendes mit dem U-förmigen Federschenkel 16b verbunden, beispielsweise verschweißt. Dieser U-förmige Federschenkel 16b besitzt an einem Ende einen abgebogenen Mitnehmerlappen 16e, mit dem er in den Mitnehmerzahn 17 des Ankers 8 eingehängt ist. Das andere Ende des U-förmigen Kontaktfederschenkels 16b trägt den Mittelkontakt 18, der mit den Gegenkontakten 19 und 20 zusammenwirkt.

Die Kontaktfeder 16 muß zur Führung großer Ströme einen großen Querschnitt besitzen, was durch eine große Breite senkrecht zur Bildebene der Fig. 2 erreicht wird. Soweit die beiden Federschenkel 16a und 16b getrennt gefertigt und dann verbunden werden, können sie auch aus Federmaterial unterschiedlicher Dicke oder auch aus Materialien unterschiedlicher Federeigenschaften bestehen. Wichtig ist, daß der Federschenkel 16a eine geringe Federrate besitzt, während die Federrate des Schenkels 16b größer sein sollte. Dies kann unter Umständen auch durch zusätzliche Sicken oder sonstige Anformungen erreicht werden, insbesondere dann, wenn die beiden Federschenkel 16a und 16b aus demselben Material geformt bzw. einstückig hergestellt werden. Zum Schalten großer Ströme kann es darüber hinaus auch zweckmäßig sein, das Anschlußelement 15 zusätzlich über eine Litze unmittelbar mit dem beweglichen Mittelkontakt 18 zu verbinden, um die Kontaktfeder 16 nicht übermäßig zu belasten.

Zur Erzielung der erforderlichen Kriech- und Luftstrecken zwischen dem Gegenkontakt 20 und dem Anker ist im Gehäuse eine Trennwand vorgesehen, welche im gezeigten Ausführungsbeispiel an der Kappe angeformt ist, in einer anderen Ausführungsform aber auch am Sockel vorgesehen sein könnte.

## Patentansprüche

1. Elektromagnetisches Relais mit einer von einem Kern (6) durchsetzten, mit ihrer Achse parallel zu einer Grundebene angeordneten Spule (3, 4), einem parallel zur Spulenachse neben der Wicklung (4) angeordneten Joch (5), mit einem flachen Anker (8), der an dem freien Jochende gelagert ist und mit dem freien Kernende (7) einen Arbeitsluftspalt bildet und mit einer stirnseitig an der der Spule (4) entgegengesetzten Seite des Ankers (8) angeordneten Kontaktanordnung mit mindestens einem feststehenden Gegenkontaktelement (13, 14) und einer mit dem Anker (8) in Wirkverbindung stehenden Kontaktfeder (16), deren Anschlußelemente (13, 14, 15) in einem Grundkörper (1) verankert sind, **dadurch gekennzeichnet,** daß die Kontaktfeder (16) im Bereich der einen, der Ankerlagerung benachbarten Seite des Grundkörpers (1) verankert ist, sich mit einem ersten Schenkel (16a) im wesentlichen über die gesamte Breite des Relaisinnenraums erstreckt und im Bereich der entgegengesetzten Seite des Grundkörpers (1) mit dem freien Ankerende (17) gekoppelt ist, daß die Kontaktstellen (18, 19, 20) in der Nähe der zweiten Seite des Grundkörpers (1) liegen und daß ein zweiter Schenkel (16b) der Kontaktfeder U-förmig vom freien Ankerende (17) zur Kontaktstelle (18) verläuft.

2. Relais nach Anspruch 1, **dadurch gekennzeichnet,** daß der erste und der zweite Schenkel der Kontaktfeder (16) einstückig ausgebildet sind.

3. Relais nach Anspruch 1, **dadurch gekennzeichnet,** daß der erste Schenkel (16a) der Kontaktfeder aus weichem und der zweite Schenkel (16b) aus hartem Federmaterial bestehen.

4. Relais nach einem der Ansprüche 1 bis 3, **dadurch** **gekennzeichnet,** daß die Federrate des ersten Schenkels (16a) der Kontaktfeder (16) durch unterschiedliche Querschnittsgestaltung kleiner ist als die des zweiten Schenkels (16b).

5. Relais nach einem der Ansprüche 1 bis 4, **dadurch gekennzeichnet,** daß der zweite Federschenkel (16b) durch Ausbildung von Sicken versteift ist.

6. Relais nach einem der Ansprüche 1 bis 5, **dadurch gekennzeichnet,** daß das Anschlußelement (15) für die Kontaktfeder mit seiner Hauptebene parallel zur Längsseite des Sockels (1) in diesem verankert ist und daß die Kontaktfeder (16) an der Außenseite des Anschlußelementes (15) befestigt ist.

7. Relais nach einem der Ansprüche 1 bis 5, **dadurch gekennzeichnet,** daß die Kontaktfeder (16) von ihrem kontaktgebenden Ende (18) über ein flexibles Leiterelement zusätzlich mit ihrem Anschlußelement (15) verbunden ist.

## Claims

1. Electromagnetic relay having a coil (3, 4) penetrated by a core (6) and arranged with its axis parallel to a base plane, a yoke (5) arranged parallel to the coil axis next to the winding (4), having a flat armature (8) which is mounted on the free yoke end and, together with the free core end (7), forms an operating air gap, and having a contact arrangement, arranged at the end on the side of the armature (8) opposite the coil (4), with at least one fixed reciprocating contact element (13, 14) and one contact spring (16) in operative connection with the armature (8), the connecting elements (13, 14, 15) of said contact spring being secured in a base body (1), characterised in that the contact spring (16) is secured in the region of the one side of the base body (1) adjacent to the armature mount, extends with a first leg (16a) essentially over the entire width of the inside of the relay and is coupled in the region of the opposite side of the base body (1) to the free armature end (17), in that the contact points (18, 19, 20) lie in the vicinity of the second side of the base body (1), and in that a second leg (16b) of the contact spring extends in a U-shape from the free armature end (17) to the contact point (18).

2. Relay according to Claim 1, characterised in that the first and the second leg of the contact spring (16) are constructed as a single piece.

3. Relay according to Claim 1, characterised in that the first leg (16a) of the contact spring consists of a soft resilient material and the second leg (16b) of a hard resilient material.

4. Relay according to one of Claims 1 to 3, characterised in that the spring constant of the first leg (16a) of the contact spring (16) is smaller, due to different cross-sectional design, than that of the second leg (16b).

5. Relay according to one of Claims 1 to 4, characterised in that the second spring leg (16b) is stiffened by the formation of beads.

6. Relay according to one of Claims 1 to 5, characterised in that the connecting element (15) for the contact spring is secured in the base (1) with its main plane parallel to the longitudinal side of said base, and in that the contact spring (16) is mounted on the outside of the connecting element (15).

7. Relay according to one of Claims 1 to 5, characterised in that the contact spring (16) is additionally connected by its contacting end (18) to its connecting element (15) via a flexible conducting element.

## Revendications

1. Relais électromagnétique comportant une bobine (3,4) qui est traversé par un noyau (6) et dont l'axe est parallèle à un plan de base, une culasse (5) disposée parallèlement à l'axe de la bobine à côté de l'enroulement (4) et comportant une armature plate (8) qui est tourillonnée au niveau de l'extrémité libre de la culasse et délimite, avec l'extrémité libre (7) du noyau, un entrefer de travail, et un dispositif de contact, qui est agencé frontalement sur le côté, tourné à l'opposé de la bobine (4), de l'armature (8) et possède au moins un élément de contact antagoniste fixe (13,14) et un ressort de contact (16) qui est raccordé selon une liaison active à l'armature (8) et dont les éléments de raccordement (13,14,15) sont ancrés dans un corps de base (1), caractérisé par le fait que le ressort de contact (16) est ancré au voisinage d'un côté, voisin de l'articulation de l'armature, du corps de base (1), s'étend par une première branche (16a) sensiblement sur toute la largeur de l'espace intérieur du relais et est accouplé, au voisinage du côté opposé du corps de base (1), à l'extrémité libre (17) de l'armature, que les points de contact (18,19,20) sont situés à proximité du second côté du corps de base (1) et qu'une seconde branche (16b) du ressort de contact s'étend, avec une forme en U, depuis l'extrémité libre (17) de l'armature jusqu'au point de contact (18).

2. Relais suivant la revendication 1, caractérisé par le fait que les première et seconde branches du ressort de contact (16) sont réalisées d'un seul tenant.

3. Relais suivant la revendication 1, caractérisé par le fait que la première branche (16a) du ressort de contact est réalisée en un matériau à ressorts mou et que la seconde branche (16b) est constituée par un matériau à ressorts dur.

4. Relais suivant l'une des revendications 1 à 3, caractérisé par le fait que la constante d'élasticité de la première branche (16a) du ressort de contact (16) est inférieure à celle de la seconde branche (16b), en raison d'une configuration différente de sa section transversale.

5. Relais suivant l'une des revendications 1 à 4, caractérisé par le fait que la seconde branche (16b) du ressort est rigidifié au moyen de la présence de moulures.

6. Relais suivant l'une des revendications 1 à 5, caractérisé par le fait que l'élément de raccordement (15) pour le ressort de contact est ancré dans le socle (1), de telle sorte que son plan principal est parallèle au côté longitudinal du socle, et que le ressort de contact (16) est fixé sur la face extérieure de l'élément de raccordement (15).

7. Relais suivant l'une des revendications 1 à 5, caractérisé par le fait que le ressort de contact (16) est raccordé en outre par son extrémité (18) qui établit le contact, à son élément de raccordement (15), par l'intermédiaire d'un élément conducteur flexible.
